# EUROPÄISCHE PATENTSCHRIFT

(11) **EP 2 047 447 B1**
(45) Veröffentlichungstag und Bekanntmachung des Hinweises auf die Patenterteilung: **27.04.2011**
(21) Anmeldenummer: 06846957.6
(22) Anmeldetag: 28.12.2006
(51) Int. Cl.: G08G 1/01

(54) **VERFAHREN UND VORRICHTUNG ZUR FUSION VON VERKEHRSDATEN BEI UNVOLLSTÄNDIGER INFORMATION**
METHOD AND DEVICE FOR THE FUSION OF TRAFFIC DATA WHEN INFORMATION IS INCOMPLETE
PROCÉDÉ ET DISPOSITIF POUR LA FUSION DE DONNÉES SUR LA CIRCULATION ROUTIÈRE EN CAS D'INFORMATIONS INCOMPLÈTES

(30) Priorität: 21.07.2006 DE 102006033744
(43) Veröffentlichungstag der Anmeldung: 15.04.2009
(73) Patentinhaber: Deutsche Telekom AG, 53113 Bonn (DE)
(72) Erfinder: FASTENRATH, Ulrich, 53121 Bonn (DE); BECKER, Markus, 45239 Essen (DE)
(86) Internationale Anmeldenummer: PCT/DE2006/002327
(87) Internationale Veröffentlichungsnummer: WO 2008/011850

(56) Entgegenhaltungen:
- DE-A1-102005 009 604
- US-A1- 2002 026 278
- US-B1- 6 317 686
- PROCEEDINGS OF 9TH SYMPOSIUM ON CONTROL IN TRANSPORTATION SYSTEMS 13-15 JUNE 2000 BRAUNSCHWEIG, GERMANY, Bd. 2, Juni 2000 (2000-06), Seiten 337-342 vol.2, XP009082712 Control in Transportation Systems 2000. Proceedings volume from the 9th IFAC Symposium Elsevier Sci Kidlington, UK ISBN: 0-08-043552-1

## Beschreibung

Die Erfindung betrifft ein Verfahren und vorrichtung zur Fusion von Verkehrsdaten bei unvollständiger Information, bei dem Informationen aus unterschiedlichen Quellen berücksichtigt werden, die auf Funktionen abgebildet werden, um auf der Basis von Berechnungen mit diesen Funktionen ein Ergebnis zu erlangen.

### Gebiet der Erfindung:

Die Generierung von Verkehrsinformationen für Informations- oder Navigationsdienste in Echtzeit stützt sich zur Erzielung der bestmöglichen Qualität in der Regel auf mehrere Datenquellen ab. Diese Datenquellen können unterschiedlicher Natur sein, etwa menschliche Beobachtung (Polizei, Staumelder) auf der einen und automatische Messung von Verkehrsdaten (stationäre Sensoren, Floating Cars) auf der anderen Seite. Dadurch treten sowohl scheinbare als auch tatsächliche widersprüche zwischen einzelnen Quellen auf, und es können bestimmte Informationselemente nur von der einen, andere nur von der anderen Quelle geliefert werden. So ist etwa die Ursache für eine Verkehrsstörung typischerweise der menschlichen Beobachtung zugänglich, während die mittlere Geschwindigkeit typischerweise durch ein automatisches Messsystem bestimmt wird. Dies führt auf die Anforderung, Informationen aus verschiedenen Quellen einander zuzuordnen.

In der DE10002918C2 wird dazu vorgeschlagen, eine Berücksichtigung von unterschiedlichen Quellen mit Hilfe des räumlichen Überlappungsgrades zu bewerkstelligen. Es bleibt jedoch die Frage offen, wie die Datenfusion einer Quelle mit hoher und einer Quelle mit geringer räumlicher Genauigkeit geschehen sollte.

Aus der Druckschrift US 2002/0262781 A1 ist ein Verfahren bekannt, bei dem die normalisierten Reisezeiten berücksichtigt werden. Diese offenbart die Vereinigung der NTT werte, um einen bestimmten wert bereitzustellen. Hierbei wird ein Konfidenzintervall berücksichtigt. Im Gegensatz zur vorliegenden Erfindung werden einerseits unterschiedliche Werte berücksichtigt, andererseits wird beim Stand der Technik keine Überlappungsfunktion verwendet und ferner wird keine Optimumssuche auf die Überlappungsfunktion angewendet.

Im Folgenden wird ein entsprechendes Beispiel gezeigt. Die Polizei meldet "5 km Stau zwischen Anschlussstelle 1 und Anschlussstelle 5". Zwischen den beiden Anschlussstellen liegen 30km Autobahn und 3 weitere Anschlussstellen - die Position der Verkehrsstörung ist also nur sehr ungenau bestimmt. Gleichzeitig melden Sensoren auf dem Autobahnabschnitt 3km Stau und 20km freie Fahrt, während 7 km nicht überwacht sind. Welche Information ist an den Dienst weiterzugeben? Wo genau liegt die Verkehrsstörung und welche Streckenlänge ist betroffen?

### Überblick über die Erfindung:

Die Aufgabe der vorliegenden Erfindung liegt darin, die vorher genannten Nachteile des standes der Technik zu überwinden.

Gelöst wird die Aufgabe durch ein Verfahren und eine Vorrichtung mit den Merkmalen der unabhängigen Ansprüche.

Im Einzelnen handelt es sich um ein Verfahren zur ortsgenauen Bestimmung von Verkehrslagedaten unter Berücksichtigung von einer Mehrzahl von Verkehrsmeldungen mit unscharfen Ortsangaben, die bestmöglich zu fusionieren sind. Es umfasst die folgenden Schritte.

In Betracht ziehen aller möglichen Positionen der Verkehrsmeldungen mit unscharfen Ortsangaben- Dies kann auf der Basis von Kilometerangaben erfolgen.

Bewerten dieser Positionen mit Hilfe mehrerer Überlappfunktionen. Solche Funktionen werden weiter unten beschrieben. Sie können gewichtet und zu einer Bewertungsfunktion zusammengefasst werden. Auf der Basis dieser Funktionen und gewisser Randparameter werden optimale, scharfe Positionen für die Verkehrsmeldungen mit unscharfen Ortsangaben durch Lösung eines Extremwertproblems gefunden. Hierbei können die Standardverfahren eingesetzt werden, um die Extremwerte zu finden.

### Beschreibung der Figuren:

Zum besseren Verständnis der Erfindung wird im Folgenden kurz auf die Figuren eingegangen
- Fig. 1: zeigt eine schematische Darstellung einer ungenauen Quelle für Verkehrsinformationen, die eine Störung der Länge L zwischen den Anschlussstellen AS1 und AS4 meldet;
- Fig. 2: zeigt eine schematische Darstellung der Datenfusion, wobei oben das Ergebnis der Datenfusion angezeigt wird, in der Mitte die Meldung aus der ungenauen Quelle und die ortsgenauen numerischen Verkehrslagedaten angezeigt werden;
- Fig. 3: Verkehrslagedaten und -meldungen auf der A555 von Köln nach Bonn am 10.01.2005.

### Beschreibung der bevorzugten Ausführungsform:

Die vorliegende Erfindungsmeldung beschäftigt sich mit einer optimalen Lösung des Datenfusionsproblems bei unvollständiger Information.

Zur allgemeinen Lösung des Problems wird die Situation in Fig.1 betrachtet.

In dieser Fig. 1 meldete eine ungenaue Quelle für Verkehrsinformationen eine Störung der Länge L zwischen den Anschlussstellen AS1 und AS4.

Man könnte in dieser Situation annehmen, dass die Verkehrsstörung die Anschlussstellen AS2 und AS3 überdeckt, da sie ja ansonsten zwischen AS1 und AS3 oder AS2 und AS4 gemeldet worden wäre. Tatsächlich ist dies aber nicht immer der Fall. In der Praxis treten auch häufig Falle auf, in denen der Abstand zwischen AS2 und AS3 größer ist als L. Wegen solcher praktischen Probleme müssen zunächst einmal alle Positionen von x=Lage(AS1) bis x+L=Lage(AS4) als gleichwertig angesehen werden.

Im nächsten Schritt wird für alle diese möglichen Positionen die Verträglichkeit mit den ortsgenauen, numerischen Verkehrslagedaten geprüft - soweit diese vorliegen - wie folgt:
1. Bestätigung: Für jede mögliche Position x innerhalb des erlaubten Wertebereichs wird eine Funktion b(x) ermittelt, die den Anteil der gemeldeten Störung angibt, der durch die verkehrslagedaten bestätigt wird.
2. Lückenschluss: Für jede mögliche Position x innerhalb des erlaubten Wertebereichs wird eine Funktion n(x) ermittelt, die den Anteil der gemeldeten Störung angibt, der nicht durch vorhandene Verkehrslagedaten widerlegt werden kann (Nichtwissen wegen nicht vorhandener Detektion).
3. Widerlegung: Für jede mögliche Position x innerhalb des erlaubten Wertebereichs wird eine Funktion w(x) ermittelt, die den Anteil der gemeldeten Störung angibt, der durch vorhandene Verkehrslagedaten widerlegt werden kann.

Es gilt für alle x die Beziehung: *b*(*x*)+*w*(*x*)+*n*(*x*)=1

### Im Folgenden ein Beispiel:

Die Funktionen b, n und w geben den räumlichen Überlappungsgrad an. Angenommen, eine schlecht lokalisierbare Meldung mit der Längenangabe "10km" wird testweise an der Position x platziert und es stellt sich heraus, dass 5 der 10km nicht überprüft werden können, weil keine gut lokalisierbaren Daten vorliegen, 4 der 10km sich in Übereinstimmung mit gut lokalisierbare Daten befinden und 1 der 10km sich im Widerspruch zu gut lokalisierbaren Daten befindet. Dann ist n(x)=0,5, b(x)=0,4 und w(x)=0,1. Die generelle Bedingung n(x)+b(x)+w(x)=1 ist damit insbesondere für dieses x erfüllt.

Alle drei Kriterien werden gewichtet und zu dem folgenden Extremwertproblem zusammengefasst (gesucht wird die mit x bezeichnete Lösung): $∄ xʹ ∈ \left[{x}_{1}, {x}_{2}\right] : \left\{{f}_{apo}\left(xʹ\right)>{f}_{apo}\left(x\right)\right\} ∨ \left\{\left({f}_{apo}\left(xʹ\right)={f}_{apo}\left(x\right)\right)∧\left(xʹ>x\right)\right\} ,$ ${f}_{apo} \left(x\right) = {g}_{b} ⋅ b \left(x\right) + {g}_{n} ⋅ n \left(x\right) + {g}_{w} ⋅ w \left(x\right) ,$ ${x}_{1} = min ⁢ \left({km}_{1},{km}_{3}-L\right) ,$ ${x}_{2} = min ⁢ \left({km}_{1}+L,{km}_{3}\right) .$
Mit
- ***g_{b}***: Gewicht des Kriteriums "Bestätigung"
- ***gₙ***: Gewicht des Kriteriums "Lückenschluss"
- ***g_{w}***: Gewicht des Kriteriums "Widerlegung"
- ***b*(*x*)**: Anteil der gemeldeten Störung, der bei einer angenommenen Position ^{x} durch Verkehrslagedaten bestätigt wird.
- ***w*(*x*)**: Anteil der gemeldeten Störung, der bei einer angenommenen Position *x* durch Verkehrslagedaten widerlegt wird.
- ***n*(*x*)**: Anteil der gemeldeten Störung, der bei einer angenommenen Position *x* durch Verkehrslagedaten weder bestätigt noch widerlegt wird (Nichtwissen).
- ***x***: Mögliche Position für das stromaufwärtige Ende der gemeldeten Störung.

Dabei können die Gewichtsfaktoren gx anhand von α-prioriwissen über die Qualität einer Quelle festgelegt werden. So sind von der Polizei ortsunscharf gemeldete Störungen i.d.R. glaubwürdig und es sollte versucht werden, diese zu bestätigen; allerdings werden Polizeimeldungen in aller Regel nicht zeitnah abgemeldet. Weitere Kriterien für die gx sind die (Entstehungs-) Position von Störungen (Störungen entstehen an Engstellen, daher werden sie vorzugsweise weitestmöglich stromabwärts positioniert)und Qualitätsanforderungen an das Endprodukt (z.B. könnte Korrektheit wichtiger als Vollständigkeit sein, dann wäre die Bestätigung gb stark zu gewichten). Indem die Verteilung auf die Kategorien "Bestätigung", "Nichtwissen" und "Widerlegung" von Zeit zu Zeit statistisch ausgewertet wird, können die Annahmen, die zur Setzung der Gewichte getroffen wurden, überprüft werden und es kann u.U. eine Anpassung erfolgen.

Der Extremwert für x kann entweder mit gängigen Verfahren der Optimierungsrechnung gefunden werden ("Kurvendiskussion") oder durch vollständige Berechnung der Zielfunktion fₐₚₒ(x) mit einer Schrittweite von z.B. Im, was heutigen Rechnern keinerlei Schwierigkeiten mehr bereitet.

Die kmᵢ geben die Lagen der Anschlussstellen an. Und L die Länge der möglichen Störung.

Dadurch wird eine Position x der Verkehrsstörung gefunden, welche - gesteuert über die Gewichtsfaktoren - möglichst gut durch die ortsgenauen numerischen Verkehrslagedaten bestätigt wird oder, falls dies nicht in ausreichendem Maße gelingt, ihnen zumindest nicht widerspricht.

Nach der Positionierung der Meldung aus der ungenauen Quelle wird die Fusion mit den ortsgenauen numerischen Verkehrslagedaten wie folgt durchgeführt. Überall dort, wo die scharf lokalisierte Meldung mit Nichtwissen aus der Verkehrslageschätzung konkurriert, wird der betreffende Anteil der Meldung als Endprodukt übernommen. An allen anderen Stellen erhalten die numerischen Verkehrslagedaten den Vorzug.

Die Fig. 2 und Fig. 3 zeigt eine Verkehrsstörung, die sich am 10.01.2005 aufgrund eines Unfalls auf der A555 von Köln nach Bonn kurz hinter der Anschlussstelle Bornheim/Alfter (- km 16) ereignet hat. Aus direkter Beobachtung war bekannt, dass sich die Verkehrsstörung im Bereich km 13 - 17 befand. In diesem Bereich befindet sich keine stationäre Messinfrastruktur.

Von der Polizei wurde im Zeitraum 8:03 bis 8:28 zwischen Köln-Godorf und Bonn-Nord erst eine drei und dann eine zwei km lange Störung gemeldet. Bei naiver, mittiger Positionierung der Meldung zwischen Köln-Godorf und Bonn-Nord (rotes Polygon) stünde diese Meldung vollständig im Widerspruch zu den numerischen Verkehrslagedaten (grüner Hintergrund) und würde durch die Datenfusion komplett verworfen werden.

Bei Positionierung mit dem hier vorgeschlagenen Verfahren (dunkelblaues Polygon) wird die Meldung fast vollständig in den Bereich "Nichtwissen" lokalisiert (hellblauer Hintergrund) und folglich durch die Datenfusion nahezu vollständig übernommen (siehe Fig. 3).

Der Inhalt der vorliegenden Erfindung ist nicht auf die Beschreibung beschränkt. Vielmehr bestimmt er sich aus dem Wissen des Fachmanns auf diesem Gebiet. Ferner wird der Schutzumfang durch die Ansprüche bestimmt, wobei die Beschreibung keinerlei Einschränkungen beabsichtigt.

## Patentansprüche

1. Verfahren zur Fusion von ungenau lokalisierten Verkehrsmeldungen mit genau lokalisierten Verkehrsdaten, umfassend folgende Schritte:
- In Betracht ziehen möglicher Positionen der Verkehrsmeldungen mit ungenauen Ortsangaben;
- Bewerten dieser Positionen mit Hilfe der folgenden Funktionen;
wobei bei Bewertung für jede mögliche Position x innerhalb des erlaubten Wertebereichs eine Funktion b(x) ermittelt wird, die den Anteil der gemeldeten Störung angibt, der durch die Verkehrslagedaten bestätigt wird,
und
für jede mögliche Position x innerhalb des erlaubten Wertebereichs wird eine Funktion n(x) ermittelt, die den Anteil der gemeldeten Störung angibt, der nicht durch vorhandene Verkehrslagedaten widerlegt werden kann,
und
für jede mögliche Position x innerhalb des erlaubten Wertebereichs wird eine Funktion w(x) ermittelt, die den Anteil der gemeldeten Störung angibt, der durch vorhandene Verkehrslagedaten widerlegt werden kann, wobei für alle x die Beziehung $b \left(x\right) + w \left(t\right) + n \left(x\right) = 1$ gilt,
- Festlegen von optimalen, genauen Positionen für die Verkehrsmeldungen mit ungenauen Ortsangaben durch Lösung eines Extremwertproblems auf der Basis der Funktionen.

2. Das Verfahren nach dem vorhergehenden Anspruch, wobei beim Bewerten eine Gewichtung der drei Kriterien erfolgen kann und zu dem folgenden Extremwertproblem zusammengefasst wird: $∄ xʹ ∈ \left[{x}_{1}, {x}_{2}\right] : \left\{{f}_{apo}\left(xʹ\right)>{f}_{apo}\left(x\right)\right\} ∨ \left\{\left({f}_{apo}\left(xʹ\right)={f}_{apo}\left(x\right)\right)∧\left(xʹ>x\right)\right\} ,$ ${f}_{apo} \left(x\right) = {g}_{b} ⋅ b \left(x\right) + {g}_{n} ⋅ n \left(x\right) + {g}_{w} ⋅ w \left(x\right) ,$ ${x}_{1} = min ⁢ \left({km}_{1},{km}_{3}-L\right) ,$ ${x}_{2} = min ⁢ \left({km}_{1}+L,{km}_{3}\right) .$Mit
***g_{b}*** Gewicht des Kriteriums "Bestätigung"
***gₙ*** Gewicht des Kriteriums "Lückenschluss"
***g_{w}*** Gewicht des Kriteriums "Widerlegung"
***b*(*x*)** Anteil der gemeldeten Störung, der bei einer angenommenen Position *x* durch Verkehrslagedaten bestätigt wird.
***w*(*x*)** Anteil der gemeldeten Störung, der bei einer angenommenen Position *x* durch Verkehrslagedaten widerlegt wird.
***n*(*x*)** Anteil der gemeldeten Störung, der bei einer angenommenen Position *x* durch Verkehrslagedaten weder bestätigt noch widerlegt wird (Nichtwissen).
***x*** Mögliche Position für das stromaufwärtige Ende der gemeldeten Störung,
wobei *kmᵢ* die Lage der Anschlussstellen angeben und L die Länge der möglichen Störung.

3. Das Verfahren nach einem oder mehreren der vorhergehenden Ansprüche, wobei nach der Positionierung der Meldung aus einer ungenauen Quelle die Fusion mit den ortsgenauen numerischen verkehrslagedaten durchgeführt wird.

4. Das Verfahren nach dem vorhergehenden Anspruch, wobei Überall dort, wo die genau lokalisierte verkehrsmeldung mit Nichtwissen aus der Verkehrslageschätzung konkurriert, der betreffende Anteil der Meldung als Endprodukt übernommen wird, an allen anderen Stellen erhalten die numerischen Verkehrslagedaten den Vorzug.

5. Vorrichtung zur ortsgenauen Bestimmung von Verkehrslagedaten unter Berücksichtigung von einer Mehrzahl von Verkehrsmeldungen mit ungenauen Ortsangaben, **gekennzeichnet durch** eine Einrichtung, die für den Ablauf eines Verfahrens nach einem oder mehreren der vorhergehenden Verfahrensansprüche ausgebildet ist.

6. Datenträgerprodukt **gekennzeichnet durch** eine Datenstruktur, die so ausgebildet ist, dass sie nach dem Laden in einen Computer den Ablauf eines Verfahrens nach einem oder mehreren der vorhergehenden Verfahrensansprüche bewirkt.

## Claims

1. Method for merging imprecisely localized traffic reports with precisely localized traffic data, comprising the following steps:
- taking into account possible positions of the traffic reports having imprecise position data;
- evaluating these positions with the aid of the following functions:
wherein, as part of the evaluation, there is ascertained for each possible position x within the allowed range of values a function b(x) that specifies the portion of the reported traffic disturbance that is confirmed by the traffic situation data,
and
there is ascertained for each possible position x within the allowed range of values a function n(x) that specifies the portion of the reported traffic disturbance that cannot be refuted by available traffic situation data,
and
there is ascertained for each possible position x within the allowed range of values a function w(x) that specifies the portion of the reported traffic disturbance that can be refuted by available traffic situation data, wherein the relation $b \left(x\right) + w \left(x\right) + n \left(x\right) = 1$ applies for all x,
- establishing optimal, precise positions for the traffic reports having imprecise position data by solving an extreme value problem on the basis of the functions.

2. The method according to the preceding claim, wherein a weighting of the three criteria can be performed during the evaluation and is combined into the following extreme value problem: $∄ xʹ ∈ \left[{x}_{1}, {x}_{2}\right] : \left\{{f}_{apo}\left(xʹ\right)>{f}_{apo}\left(x\right)\right\} ∨ \left\{\left({f}_{apo}\left(xʹ\right)={f}_{apo}\left(x\right)\right)∧\left(xʹ>x\right)\right\} ,$ ${f}_{apo} \left(x\right) = {g}_{b} ⋅ b \left(x\right) + {g}_{n} ⋅ n \left(x\right) + {g}_{w} ⋅ w \left(x\right) ,$ ${x}_{1} = min ⁢ \left({km}_{1},{km}_{3}-L\right) ,$ ${x}_{2} = min ⁢ \left({km}_{1}+L,{km}_{3}\right) .$
where g_{b} is the weight of the criterion "confirmation,"
*gₙ* is the weight of the criterion "gap-filling,"
*g_{w}* is the weight of the criterion "refutation,"
*b*(*x*) is the portion of the reported disturbance that is confirmed at an assumed position x by traffic situation data,
*w*(*x*) is the portion of the reported disturbance that is refuted at an assumed position *x* by traffic situation data,
*n*(*x*) is the portion of the reported disturbance that is neither confirmed nor refuted (lack of knowledge) at an assumed position *x* by traffic situation data,
*x* is the possible position of the upstream end of the reported disturbance,
wherein *kmᵢ* specifies the location of the junctions and L specifies the length of the possible disturbance.

3. The method according to one or more of the preceding claims, wherein the merging with the precisely localized numeric traffic situation data is carried out after the positioning of the report from an imprecise source.

4. The method according to the preceding claim, wherein at every point where the precisely localized traffic report conflicts with lack of knowledge from the estimated traffic situation, the relevant portion of the report is used as the end product, and at all other points the numerical traffic situation data take precedence.

5. Apparatus for precisely localized determination of traffic situation data taking into account a plurality of traffic reports having imprecise position data, **characterized by** a device that is designed for the execution of a method according to one or more of the preceding method claims.

6. Data media product **characterized by** a data structure that is designed such that it brings about the execution of a method according to one or more of the preceding method claims after being loaded onto a computer.

## Revendications

1. Procédé de fusion d'informations de trafic de localisation imprécise avec des informations de trafic de localisation précise comprenant les étapes suivantes :
- prise en considération de positions possibles des informations de trafic de localisation imprécise;
- évaluation de ces positions à l'aide des fonctions suivantes ;
dans lequel, lors de l'évaluation de chaque position x à l'intérieur du domaine de valeurs autorisé, une fonction b(x) indiquant la part de la perturbation signalée qui est confirmée par les données de trafic est déterminée , et
dans lequel une fonction n(x) indiquant la part de la perturbation signalée qui ne peut pas être infirmée par des données de trafic existantes est déterminée pour chaque position x possible à l'intérieur du domaine de valeurs autorisé,
et
dans lequel une fonction w(x) indiquant la part de la perturbation signalée qui peut être infirmée par des données de trafic existantes, est déterminée pour chaque position x possible à l'intérieur du domaine de valeurs autorisé,
la relation $b \left(x\right) + w \left(x\right) + n \left(x\right) = 1$
s'appliquant à l'ensemble des x,
- définition de positions précises optimales pour les informations de trafic de localisation imprécise en résolvant un problème de valeurs extrêmes sur la base des fonctions.

2. Procédé selon la revendication précédente, dans lequel une pondération des trois critères peut s'effecteur dans le cadre de l'évaluation et résumée en le problème de valeurs extrêmes suivant : $∄ xʹ ∈ \left[{x}_{1}, {x}_{2}\right] : \left\{{f}_{apo}\left(xʹ\right)>{f}_{apo}\left(x\right)\right\} ∨ \left\{\left({f}_{apo}\left(xʹ\right)={f}_{apo}\left(x\right)\right)∧\left(xʹ>x\right)\right\} ,$ ${f}_{apo} \left(x\right) = {g}_{b} ⋅ b \left(x\right) + {g}_{n} ⋅ n \left(x\right) + {g}_{w} ⋅ w \left(x\right) ,$ ${x}_{1} = min ⁢ \left({km}_{1},{km}_{3}-L\right) ,$ ${x}_{2} = min ⁢ \left({km}_{1}+L,{km}_{3}\right) .$
g_{b} étant le poids du critère "confirmation" ;
gₙ étant le poids du critère "comblement de lacunes" ;
g_{w} étant le poids du critère "infirmation" ;
b(x) étant la part de la perturbation signalée qui est confirmée par des données de trafic pour une position x supposée ; ,
w(x) étant la part de la perturbation signalée qui est infirmée par des données de trafic pour une position x supposée ;
n(x) étant la part de la perturbation signalée qui n'est ni confirmée ni infirmée par des données de trafic pour une position x supposée (ignorance).
x étant la position possible de l'extrémité en amont de la perturbation signalée;
kmᵢ indiquant la position des points de raccordement et L la longueur de la perturbation possible.

3. Procédé selon l'une ou plusieurs des revendications précédentes, dans lequel, après le positionnement de l'information à partir d'une source imprécise, la fusion est réalisée avec les données de trafic numériques de localisation précise.

4. Procédé selon la revendication précédente, dans lequel la part concernée de l'information est validée comme produit final chaque fois que l'information de trafic de localisation précise concoure avec l'ignorance résultant de l'estimation du trafic, les données de trafic numériques étant préférées pour l'ensemble des autres positions.

5. Dispositif de localisation précise de données de trafic à partir d'une pluralité d'informations de trafic de localisation imprécise, **caractérisé par** un équipement conçu pour la mise en oeuvre d'un procédé selon l'une ou plusieurs des revendications de procédé précédentes.

6. Produit de support de données, **caractérisé par** une structure de données conçue de manière à déclencher, après avoir été installée dans un ordinateur, la mise en oeuvre d'un procédé selon l'une ou plusieurs des revendications de procédé précédentes.
